# EUROPÄISCHE PATENTSCHRIFT

(11) **EP 2 078 589 B1**
(45) Veröffentlichungstag und Bekanntmachung des Hinweises auf die Patenterteilung: **31.08.2011**
(21) Anmeldenummer: 09150042.1
(22) Anmeldetag: 05.01.2009
(51) Int. Cl.: B24C 9/00, B26F 3/00

(54) **Mobile Auffangvorrichtung für den Hochdruck-Wasserstrahl eines Wasserstrahl-Werkzeugs sowie Verfahren zu deren Betrieb**
Mobile collection device for the high-pressure water jet of a water-jet too, and also method for its operation
Agencement doté d'une unité de fonctionnement pour installations de chauffage et de refroidissement

(30) Priorität: 10.01.2008 CH 362008
(43) Veröffentlichungstag der Anmeldung: 15.07.2009
(73) Patentinhaber: Alstom Technology Ltd, 5400 Baden (CH)
(72) Erfinder: Roth, Philipp, 5400 Baden (CH); Erni, Josef, 8400 Winterthur (CH); Maurer, Walter, 4665 Oftringen (CH)

(56) Entgegenhaltungen:
- EP-A- 0 252 657
- WO-A-00/18552
- DE-A1- 19 618 523
- DE-C1- 19 529 589
- US-A- 4 872 293
- US-A- 4 920 841
- US-A1- 2007 207 702
- YAMADA B ET AL BHRA FLUID ENGINEERING CENTRE: "ON THE DEVELOPMENT AND APPLICATION OF A METHOD OF REMODELING UTILISING AN ABRASIVE JET SYSTEM" PROCEEDINGS OF THE INTERNATIONAL SYMPOSIUM ON JET CUTTING TECHNOLOGY. SENDAI, OCT. 4 - 6, 1988, CRANFIELD, BHRA, GB, Bd. SYMP. 9, 4. Oktober 1988 (1988-10-04), Seiten 203-216, XP000139956

## Beschreibung

### TECHNISCHES GEBIET

Die vorliegende Erfindung bezieht sich auf das Gebiet der Material abhebenden Bearbeitung von Werkstücken. Sie betrifft eine mobile Auffangvorrichtung für den Hochdruck-Wasserstrahl eines Wasserstrahl-Werkzeugs gemäss dem Oberbegriff des Anspruchs 1 sowie ein Verfahren zu deren Betrieb.

### STAND DER TECHNIK

Es ist seit langem bekannt, einen unter sehr hohem Druck aus einer Düse austretenden Wasserstrahl zum Bearbeiten, insbesondere Schneiden, von Werkstücken einzusetzen. Beim so genannten "abrasive water jet cutting" (AWJ) werden Wasserdrücke von mehr als 300 MPa verwendet, um einen mit Schmirgelstoffen beladenen Wasserstrahl mit einem Strahldurchmesser von typischerweise 1 mm zu erzeugen. Ein solcher Wasserstrahl kann als in alle Richtungen wirkendes Schneidwerkzeug verwendet werden, mit dem eine breite Palette von metallischen und nicht-metallischen Materialien mit Dicken bis zu 200 mm durchgetrennt werden kann. Dabei ist es wichtig, nicht nur das Wasser des Hochdruck-Wasserstrahls aufzufangen und abzuleiten, sondern vor allem die kinetische Energie des Wasserstrahls durch Umwandlung in thermische Energie unschädlich zu machen, wenn sich dieser durch das Werkstück hindurch gearbeitet hat und nach hinten (unten) aus dem Werkstück austritt.

Bei stationären Anlagen, bei denen der Düsenkopf des Wasserstrahl-Werkzeuges in einer Ebene in x- und γ-Richtung verfahrbar ist, wird das meist plattenförmige Werkstück auf einer weitgehend strahldurchlässigen Unterlage fixiert. Unterhalb der Unterlage sind dann grossflächig spezielle Mittel zum Auffangen und Unschädlichmachen des durch das Werkstück hindurchgehenden Hochdruck-Wasserstrahls angeordnet (siehe z.B. die US-A-4,112,797 oder die US-A-5,295,425).

Es sind aber auch schon kompakte Auffangvorrichtungen vorgeschlagen worden, die mit dem Wasserstrahlwerkzeug mitbewegt werden können und auch bei beengten Platzverhältnissen am Einsatzort einsetzbar sind (siehe z.B. die EP-A2-0 244 966 oder die EP-A2-0 252 657). Nachteilig ist dabei jedoch, dass die vorgesehenen Eintrittsflächen für den Wasserstrahl sehr klein sind, so dass die Auffangvorrichtungen sehr genau auf das Wasserstrahl-Werkzeug einjustiert werden müssen.

In einer älteren Anmeldung der Anmelderin ist vorgeschlagen worden, ein Wasserstrahl-Werkzeug bei Turbinenrotoren und anderen Komponenten aus Kraftwerken einzusetzen. Bei den mit Laufschaufeln bestückten Turbinenrotoren geht es gemäss Fig. 1 und 2 darum, die an den Turbinenrädern 11 des Rotors 10 lösbar befestigten Schaufeln 12 vom Rotor 10 zu trennen, indem die Bolzen 17, die fest in entsprechenden Bohrungen 16 sitzen und die in Ringnuten 15 eintauchenden Schaufelfüsse 14 unterhalb der Schaufel-Plattform 13 mit dem Turbinenrad 11 verbinden, mittels eines Wasserstrahl-Werkzeugs 18 in Längsrichtung zerschnitten und die Bolzenteile dann aus den Bohrungen 16 herausgedrückt werden. Das Wasserstrahl-Werkzeug 18, das einen Werkzeugkörper 19 und einen abgewinkelten Düsenkopf 20 umfasst und über eine Wasserzuführung 21 mit Wasser versorgt wird, wird dazu in den Zwischenraum zwischen benachbarten Turbinenrädern 11 und 11' eingeführt (Fig. 2). Ist der Bolzen 17 in Längsrichtung durchgeschnitten, tritt der Hochdruck-Wasserstrahl auf der anderen Seite der Turbinenscheibe 11 in den dort befindlichen Zwischenraum aus und kann Schaden anrichten, wenn er nicht aufgefangen und unschädlich gemacht wird.

In der Druckschrift DE-A1-196 18 523 wird ein Prinzip verfolgt, bei die Auffangvorrichtung einen Strahlabfangkäfig aufweist, in dem viele durch den auftreffenden Strahl bewegbare Körper (Kugeln oder Zylinderstäbe) eingebracht sind. Durch die vom Strahl verursachte Rotation und Verschiebung der Abfangkörper wird ein ständiger Wechsel der Auftreffstelle an der Oberfläche des Abfangkörpers erzielt, wodurch die Abfangkörper gleichmässig abgenutzt werden sollen. Dadurch ergeben sich jedoch keien zeitlich und örtlich stabilen Verhältnisse.

Die Druckschrift US-A-4,920,841 offenbart eine bewegliche (drehbare) Auffangvorrichtung, die als um eine strahlparallel Achse drehbare Scheibe ausgebildet ist. Für die Drehung der Scheibe wird ein Antriebsmechanismus benötigt, der über einen Zahnriemen von einem Elektromotor angetrieben wird. Eine solche Auffangvorrichtung ist nicht nur kompliziert aufgebaut und fehleranfällig wegen der bewegten Teile, sondern benötigt auch einer Energieversorgung, welche den Anwendungsbereich deutlich einschränkt.

Dokument EP 1 172 189 offenbart eine Vorrichtung nach dem Oberbegriff des Anspruchs 1.

### DARSTELLUNG DER ERFINDUNG

Es ist daher Aufgabe der Erfindung, eine verbesserte Auffangvorrichtung für den Hochdruck-Wasserstrahl eines Wasserstrahl-Werkzeugs zu schaffen, der auch an unzugänglichen Stellen und bei beengten Platzverhältnissen in unterschiedlicher räumlicher Lage eingesetzt werden kann, um den bei einer Werkstückbearbeitung durch das Werkstück hindurch tretenden Wasserstrahl sicher aufzufangen, sowie ein Verfahren zu deren Betrieb anzugeben.

Die Aufgabe wird durch die Merkmale des Anspruchs 1 gelöst. Wesentlich für die vorrichtungs-bezogene Lösung ist eine flächig ausgedehnte, geschlossene, mit einem Auslass versehene Auffangkammer, in welcher eine feste erste Auffangschicht aus einem ersten hochdruckfesten Material angeordnet ist.

Eine Ausgestaltung der Erfindung ist dadurch gekennzeichnet, dass die erste Auffangschicht mehrere übereinander angeordnete Lagen aus dem ersten hochdruckfesten Material umfasst, dass jede der Lagen aus parallel in einer Ebene nebeneinander liegenden Stäben aus dem ersten hochdruckfesten Material aufgebaut ist, und die Stäbe aufeinander folgender Lagen zueinander orthogonal ausgerichtet sind.

Eine andere Ausgestaltung zeichnet sich dadurch aus, dass als erstes hochdruckfestes Material ein Hartstoff verwendet wird, wobei vorzugsweise als Hartstoff Wolframkarbid (WC) verwendet wird.

Eine weitere Ausgestaltung der Erfindung ist dadurch gekennzeichnet, dass die erste Auffangschicht den unteren Teil der Auffangkammer ausfüllt, dass der obere Teil der Auffangkammer mit einem Füllmaterial aufgefüllt ist, und dass als Füllmaterial Abfall bzw. Bruchmaterial von dem ersten hochdruckfesten Material verwendet wird.

Eine weitere Ausgestaltung der Erfindung zeichnet sich dadurch aus, dass die Auffangkammer in einem quaderförmigen Gehäuse untergebracht und auf der dem Hochdruck-Wasserstrahl zugewandten Oberseite durch einen Deckel des Gehäuses abgeschlossen ist.

Gemäss einer bevorzugten Weiterbildung der Erfindung ist in Richtung des Hochdruck-Wasserstrahls hinter der Auffangkammer eine Sicherheitskammer angeordnet, wobei in der Sicherheitskammer eine feste zweite Auffangschicht aus einem zweiten hochdruckfesten Material angeordnet ist, die zweite Auffangschicht mehrere übereinander angeordnete Lagen aus dem zweiten hochdruckfesten Material umfasst, jede der Lagen aus parallel in einer Ebene nebeneinander liegenden Stäben aus dem zweiten hochdruckfesten Material aufgebaut ist, die Stäbe aufeinander folgender Lagen zueinander orthogonal ausgerichtet sind, und wobei das zweite hochdruckfeste Material gleich dem ersten hochdruckfesten Material ist.

Eine andere Ausgestaltung der Erfindung ist dadurch gekennzeichnet, dass die Auffangkammer und die Sicherheitskammer durch eine Trennwand voneinander getrennt sind, dass die Sicherheitskammer Öffnungen aufweist, und dass den Öffnungen ein Feuchtesensor zugeordnet ist, der aus den Öffnungen der Sicherheitskammer austretendes Wasser detektiert.

Zur Detektion des Durchbruchs des Hochdruck-Wasserstrahls durch ein vor der Auffangvorrichtung befindliches, zu bearbeitendes Werkstücke ist an der Auffangvorrichtung ein Beschleunigungssensor angeordnet

Insbesondere sind die Sensoren an eine Signalverarbeitungsvorrichtung angeschlossen, welche an einem Signalausgang ein Signal zur Steuerung des Wasserstrahl-Werkzeugs abgibt.

Die erfindungsgemässen Verfahren sind dadurch gekennzeichnet, dass jeweils das erste Auftreffen des Hochdruck-Wasserstrahls auf die Auffangvorrichtung detektiert und ein entsprechendes Signal zur Steuerung des Einsatzes des Wasserstrahl-Werkzeugs verwendet wird, bzw. dass ein Versagen der Auffangvorrichtung detektiert und ein entsprechendes Signal zur Beendigung des Einsatzes des Wasserstrahl-Werkzeugs verwendet wird.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: in einer perspektivischen Darstellung einen Ausschnitt aus einem Rotor mit Schaufeln, die mittels Bolzen am Rotor befestigt sind;
- Fig. 2: in einer zu Fig. 1 vergleichbaren Darstellung ein Verfahren zum Entfernen der Befestigungsbolzen der Rotorschaufeln mittels eines Hochdruck-Wasserstrahls;
- Fig. 3: eine mobile Auffangvorrichtung für einen Hochdruck-Wasserstrahl nach Fig. 2 gemäss einem Ausführungsbeispiel der Erfindung; und
- Fig. 4: den inneren Aufbau der Auffangvorrichtung aus Fig. 3.

### WEGE ZUR AUSFÜHRUNG DER ERFINDUNG

In Fig. 3 ist eine mobile Auffangvorrichtung für einen Hochdruck-Wasserstrahl gemäss einem Ausführungsbeispiel der Erfindung wiedergegeben. Diese Auffangvorrichtung 22 ist vor allem für Anwendungen bei der Bearbeitung von Turbinenrotoren (Fig. 2) und Komponenten von Kraftwerken geeignet, bei denen der zur Verfügung stehende Raum begrenzt ist. Die äusseren Abmessungen der beispielhaften Auffangvorrichtung 22 sind ungefähr 200 mm x 80 mm x 80 mm, so dass sie in den schmalen Zwischenräumen zwischen benachbarten Turbinenrädern (11, 11' in Fig. 2) bzw. Rotorscheiben eingesetzt werden kann.

Die Auffangvorrichtung 22 der Fig. 3 hat ein quaderförmiges Gehäuse 23, das oben durch einen Deckel 27 verschlossen ist. Der Innenraum des Gehäuses 23 bzw. der Auffangvorrichtung 22 ist durch eine parallel zum Deckel 27 liegende Trennwand 28 in zwei Kammern unterteilt, nämlich die (obere) Auffangkammer 24, in der die restliche kinetische Energie des abrasiven Hochdruck-Wasserstrahls 26 absorbiert und in Wärmeenergie umgewandelt wird, und die (untere) Sicherheitskammer 25, mittels derer festgestellt werden kann, wann die Vorrichtung ihren regulären Dienst versagt, so dass der Bearbeitungsprozess rechtzeitig abgebrochen werden kann. Der innere Aufbau der Auffangvorrichtung 22 ist in Fig. 4 in der Seitenansicht wiedergegeben.

Die Auffangkammer 24 ist am Boden, d.h. direkt oberhalb der Trennwand 28, mit einer ersten Auffangschicht 34 aus wenigstens vier übereinander liegenden Lagen 34a-d von Stäben 36 aus Wolframcarbid (WC) gefüllt. Die Stäbe 36 derselben Lage sind dabei parallel zueinander ausgerichtet, jedoch senkrecht zu den Stäben der benachbarten Lagen, so dass sich ein kreuzweise alternierende Schichtung ergibt. Oberhalb der Lagen 34a-d ist die Auffangkammer 24 mit losem Füllmaterial 33 aufgefüllt, das aus WC-Abfall bzw. -Bruchmaterial (z.B. gebrauchten WC-Wendeplatten) besteht. Das Füllmaterial 33 dient dazu, die Kohärenz des in die Kammer eintretenden Hochdruck-Wasserstrahls zu brechen. Am Boden der Auffangkammer 24 ist ein Auslass 30 angebracht, durch den mittels einer Absaugvorrichtung das in die Auffangkammer eintretende Material (Wasser und feste Partikel) abgesaugt werden kann, um den Einsatzort sauber zu halten.

Die unterhalb der Trennwand 28 liegenden Sicherheitskammer 25 ist am Boden mit einer zweiten Auffangschicht 35 aus wenigstens zwei Lagen 35a,b von Stäben 36 aus Wolframcarbid gefüllt, die wiederum kreuzweise angeordnet sind. An einer Seite der Sicherheitskammer 25 sind mehrere Öffnungen geringen Durchmessers vorgesehen, die als Auslässe dienen und denen ein Feuchtesensor 29 (in Fig. 3 gestrichelt eingezeichnet) zugeordnet ist. Der Feuchtesensor 29 spricht an, wenn der Hochdruck-Wasserstrahl 26 durch die Auffangkammer 24 in die darunter liegende Sicherheitskammer 25 durchbricht, so dass der Bearbeitungsprozess rechtzeitig gestoppt werden kann. Die beiden Lagen 35a,b halten den Strahl dabei so lange auf, bis der Feuchtesensor 29 mit Sicherheit angesprochen hat.

An der Aussenseite der Auffangvorrichtung 22 ist ein Beschleunigungssensor 38 angebracht, der anspricht, wenn der Hochdruck-Wasserstrahl 26 durch das zu bearbeitende Werkstück hindurch zum ersten Mal auf die Auffangvorrichtung 22 trifft.

Sowohl der Beschleunigungssensor 38 als auch der Feuchtesensor 29 können zur Steuerung bzw. Kontrolle des Bearbeitungsprozesses eingesetzt werden. Sie sind dazu n eine Signalverarbeitungsvorrichtung 31 angeschlossen, die an einem Signalausgang 37 entsprechende Steuersignale an die (in den Figuren nicht dargestellte) Steuerung des Bearbeitungsprozessen abgibt. Die Auffangvorrichtung wird so Teil des Steuerungssystems des Wasserstrahl-Werkzeugs. Spricht der Feuchtesensor 29 an, wird der Bearbeitungsprozess abgebrochen. Spricht der Beschleunigungssensor 28 an, wird beispielsweise der nächste Bearbeitungsschritt eingeleitet.

Die Auffangvorrichtung 22 ist einfach und kostengünstig aufgebaut und stellt ein leicht auswechselbares Verschleissteil dar. Sie kann austauschbar in eine anwendungsspezifische Halterung eingebaut werden.

### BEZUGSZEICHENLISTE

- 10: Rotor (Turbine)
- 11,11': Turbinenrad
- 12: Schaufel
- 13: Schaufel-Plattform
- 14: Schaufelfuss
- 15: Ringnut (Turbinenrad)
- 16: Bohrung
- 17: Bolzen
- 18: Wasserstrahl-Werkzeug
- 19: Werkzeugkörper
- 20: Düsenkopf
- 21: Wasserzuführung
- 22: Auffangvorrichtung
- 23: Gehäuse
- 24: Auffangkammer
- 25: Sicherheitskammer
- 26: Hochdruck-Wasserstrahl
- 27: Deckel
- 28: Trennwand
- 29: Feuchtesensor
- 30: Auslass (Auffangkammer)
- 31: Signalverarbeitungsvorrichtung
- 32: Öffnung (Sicherheitskammer)
- 33: Füllmaterial (z.B. WC-Abfall)
- 34: Auffangschicht
- 34a-d: Lage (z.B. WC-Stäbe)
- 35: Auffangschicht
- 35a,b: Lage (z.B. WC-Stäbe)
- 36: Stab
- 37: Signalausgang
- 38: Beschleunigungssensor

## Patentansprüche

1. Mobile Auffangvorrichtung (22) für den Hochdruck-Wasserstrahl (26) eines Wasserstrahl-Werkzeugs (18), insbesondere für Arbeiten an schwer zugänglichen, beengten Stellen in Turbinen oder dgl., mit einer flächig ausgedehnten, geschlossenen, mit einem Auslass (30) versehenen Auffangkammer (24), wobei in der Auffangkammer (24) eine feste erste Auffangschicht (34) aus einem ersten hochdruckfesten Material angeordnet ist **dadurch gekennzeichnet, dass** ein zur Detektion des Durchbruchs des Hochdruck-Wasserstrahls (26) durch ein vor der Auffangvorrichtung (22) befindliches, zu bearbeitendes Werkstück geeigneter Beschleunigungssensor (38) an der Auffangvorrichtung (22) angeordnet ist.

2. Auffangvorrichtung nach Anspruch 1, **dadurch gekennzeichnet, dass** die erste Auffangschicht (34) mehrere übereinander angeordnete Lagen (34a-d) aus dem ersten hochdruckfesten Material umfasst.

3. Auffangvorrichtung nach Anspruch 2, **dadurch gekennzeichnet, dass** jede der Lagen (34a-d) aus parallel in einer Ebene nebeneinander liegenden Stäben (36) aus dem ersten hochdruckfesten Material aufgebaut ist.

4. Auffangvorrichtung nach Anspruch 3, **dadurch gekennzeichnet, dass** die Stäbe (36) aufeinander folgender Lagen (34a-d) zueinander orthogonal ausgerichtet sind.

5. Auffangvorrichtung nach einem der Ansprüche 1 bis 4, **dadurch gekennzeichnet, dass** als erstes hochdruckfestes Material ein Hartstoff verwendet wird.

6. Auffangvorrichtung nach Anspruch 5, **dadurch gekennzeichnet, dass** als Hartstoff Wolframkarbid (WC) verwendet wird.

7. Auffangvorrichtung nach einem der Ansprüche 1 bis 6, **dadurch gekennzeichnet, dass** die erste Auffangschicht den unteren Teil der Auffangkammer (24) ausfüllt, und dass der obere Teil der Auffangkammer (24) mit einem Füllmaterial (33) aufgefüllt ist.

8. Auffangvorrichtung nach Anspruch 7, **dadurch gekennzeichnet, dass** als Füllmaterial (33) Abfall bzw. Bruchmaterial von dem ersten hochdruckfesten Material verwendet wird.

9. Auffangvorrichtung nach einem der Ansprüche 1 bis 8, **dadurch gekennzeichnet, dass** die Auffangkammer (24) in einem quaderförmigen Gehäuse (23) untergebracht und auf der dem Hochdruck-Wasserstrahl (26) zugewandten Oberseite durch einen Deckel (27) des Gehäuses (23) abgeschlossen ist.

10. Auffangvorrichtung nach einem der Ansprüche 1 bis 9, **dadurch gekennzeichnet, dass** in Richtung des Hochdruck-Wasserstrahls (26) hinter der Auffangkammer (24) eine Sicherheitskammer (25) angeordnet ist.

11. Auffangvorrichtung nach Anspruch 10, **dadurch gekennzeichnet, dass** in der Sicherheitskammer (25) eine feste zweite Auffangschicht (35) aus einem zweiten hochdruckfesten Material angeordnet ist.

12. Auffangvorrichtung nach Anspruch 11, **dadurch gekennzeichnet, dass** die zweite Auffangschicht (35) mehrere übereinander angeordnete Lagen (35a,b) aus dem zweiten hochdruckfesten Material umfasst.

13. Auffangvorrichtung nach Anspruch 12, **dadurch gekennzeichnet, dass** jede der Lagen (35a,b) aus parallel in einer Ebene nebeneinander liegenden Stäben (36) aus dem zweiten hochdruckfesten Material aufgebaut ist.

14. Auffangvorrichtung nach Anspruch 13, **dadurch gekennzeichnet, dass** die Stäbe (36) aufeinander folgender Lagen (35a,b) zueinander orthogonal ausgerichtet sind.

15. Auffangvorrichtung nach einem der Ansprüche 11 bis 14, **dadurch gekennzeichnet, dass** das zweite hochdruckfeste Material gleich dem ersten hochdruckfesten Material ist.

16. Auffangvorrichtung nach einem der Ansprüche 10 bis 15, **dadurch gekennzeichnet, dass** die Auffangkammer (24) und die Sicherheitskammer (25) durch eine Trennwand (28) voneinander getrennt sind, dass die Sicherheitskammer (25) Öffnungen (32) aufweiset, und dass den Öffnungen (32) ein Feuchtesensor (29) zugeordnet ist, der aus den Öffnungen (32) der Sicherheitskammer (25) austretendes Wasser detektiert.

17. Auffangvorrichtung nach einem der Ansprüche 1 bis 16, **dadurch gekennzeichnet, dass** der Sensor (29, 38) an eine Signalverarbeitungsvorrichtung (31) angeschlossen ist, welche an einem Signalausgang (37) ein Signal zur Steuerung des Wasserstrahl-Werkzeugs (18) abgibt.

18. Verfahren zum Betrieb einer Auffangvorrichtung (22) nach einem der Ansprüche 1 bis 17, **dadurch gekennzeichnet, dass** jeweils das erste Auftreffen des Hochdruck-Wasserstrahls (26) auf die Auffangvorrichtung (22) detektiert und ein entsprechendes Signal zur Steuerung des Einsatzes des Wasserstrahl-Werkzeugs (18) verwendet wird.

19. Verfahren zum Betrieb einer Auffangvorrichtung (22) nach einem der Ansprüche 1 bis 17, **dadurch gekennzeichnet, dass** ein Versagen der Auffangvorrichtung (22) detektiert und ein entsprechendes Signal zur Beendigung des Einsatzes des Wasserstrahl-Werkzeugs (18) verwendet wird.

## Claims

1. Mobile collecting device (22) for the high-pressure water jet (26) of a water-jet tool (18), especially for working in confined places with difficult access in turbines or the like, having a closed collecting chamber (24), which is extended over a large area and provided with an outlet (30), a rigid first collecting bed (34) consisting of a first high-pressure-resistant material being arranged in the collecting chamber (24), **characterized in that** an acceleration sensor (38) suitable for detecting penetration of the high-pressure water jet (26) through a workpiece which is to be machined and located upstream of the collecting device (22) is arranged on the collecting device (22).

2. Collecting device according to Claim 1, **characterized in that** the first collecting bed (34) comprises a plurality of layers (34a - d), consisting of the first high-pressure-resistant material, which are arranged one above the other.

3. Collecting device according to Claim 2, **characterized in that** each of the layers (34a - d) is constructed from bars (36), consisting of the first high-pressure-resistant material, which lie parallel in one plane next to each other.

4. Collecting device according to Claim 3, **characterized in that** the bars (36) of consecutive layers (34a - d) are oriented orthogonally to each other.

5. Collecting device according to one of Claims 1 to 4, **characterized in that** a hard substance is used as the first high-pressure-resistant material.

6. Collecting device according to Claim 5, **characterized in that** tungsten carbide (WC) is used as the hard substance.

7. Collecting device according to one of Claims 1 to 6, **characterized in that** the first collecting bed fills out the lower part of the collecting chamber (24), and **in that** the upper part of the collecting chamber (24) is filled with a filling material (33).

8. Collecting device according to Claim 7, **characterized in that** waste or fragmented material of the first high-pressure-resistant material is used as the filling material (33).

9. Collecting device according to one of Claims 1 to 8, **characterized in that** the collecting chamber (24) is accommodated in a cubic housing (23) and on the upper side which faces the high-pressure water jet (26) is closed off by a cover (27) of the housing (23).

10. Collecting device according to one of Claims 1 to 9, **characterized in that** a safety chamber (25) is arranged after the collecting chamber (24) in the direction of the high-pressure water jet (26).

11. Collecting device according to Claim 10, **characterized in that** a rigid second collecting bed (35), consisting of a second high-pressure-resistant material, is arranged in the safety chamber (25).

12. Collecting device according to Claim 11, **characterized in that** the second collecting bed (35), comprises a plurality of layers (35a, b), consisting of the second high-pressure-resistant material, which are arranged one above the other.

13. Collecting device according to Claim 12, **characterized in that** each of the layers (35a, b) is constructed from bars (36), consisting of the second high-pressure-resistant material, which lie parallel in one plane next to each other.

14. Collecting device according to Claim 13, **characterized in that** the bars (36) of consecutive layers (35a, b) are oriented orthogonally to each other.

15. Collecting device according to one of Claims 11 to 14, **characterized in that** the second high-pressure-resistant material is identical to the first high-pressure-resistant material.

16. Collecting device according to one of Claims 10 to 15, **characterized in that** the collecting chamber (24) and the safety chamber (25) are separated from each other by means of a partition (28), **in that** the safety chamber (25) has openings (32), and **in that** a moisture sensor (29) is associated with the openings (32) and detects water which discharges from the opening (32) of the safety chamber (25).

17. Collecting device according to one of Claims 1 to 16, **characterized in that** the sensor (29, 38) is connected to a signal processing device (31) which at a signal output (37) generates a signal for controlling the water-jet tool (18).

18. Method for operating a collecting device (22) according to one of Claims 1 to 17, **characterized in that** the first impact of the high-pressure water jet (26) upon the collecting device (22) is detected in each case, and a corresponding signal is used for controlling the use of the water-jet tool (18).

19. Method for operating a collecting device (22) according to one of Claims 1 to 17, **characterized in that** a malfunction of the collecting device (22) is detected and a corresponding signal is used for terminating the use of the water-jet tool (18).

## Revendications

1. Dispositif mobile de reprise (22) d'un jet d'eau (26) à haute pression d'un outil (18) à jet d'eau, en particulier destiné à travailler en des emplacements difficilement accessibles et étroits de turbines ou similaires, et présentant
une chambre de reprise (24) aplatie, fermée et dotée d'une sortie (30),
une première couche fixe de reprise (34) en un premier matériau résistant aux hautes pressions étant disposée dans la chambre de reprise (24),
**caractérisé en ce que**
un détecteur d'accélération (38) est disposé sur le dispositif de reprise (22) pour détecter la traversée d'une pièce appropriée à travailler, située en avant du dispositif de reprise (22), par le jet d'eau (26) à haute pression.

2. Dispositif de reprise selon la revendication 1, **caractérisé en ce que** la première couche de reprise (34) comporte plusieurs couches (34a-d) disposées les unes au-dessus des autres et réalisées en le premier matériau résistant aux hautes pressions.

3. Dispositif de reprise selon la revendication 2, **caractérisé en ce que** chacune des couches (34a-d) est constituée de barreaux (36) en le premier matériau résistant aux hautes pressions, disposés les uns à côté des autres et parallèlement dans un plan.

4. Dispositif de reprise selon la revendication 3, **caractérisé en ce que** les barreaux (36) de couches (34a-d) successives sont orientés perpendiculairement les uns aux autres.

5. Dispositif de reprise selon l'une des revendications 1 à 4, **caractérisé en ce que** le premier matériau résistant aux hautes pressions est un matériau dur.

6. Dispositif de reprise selon la revendication 5, **caractérisé en ce que** le matériau dur est le carbure de tungstène (WC).

7. Dispositif de reprise selon l'une des revendications 1 à 6, **caractérisé en ce que** la première couche de reprise remplit la partie inférieure de la chambre de reprise (24) et **en ce que** la partie supérieure de la chambre de reprise (24) est remplie d'un matériau de charge (33).

8. Dispositif de reprise selon la revendication 7, **caractérisé en ce que** le matériau de charge (33) utilisé est constitué de déchets ou de débris du premier matériau résistant aux hautes pressions.

9. Dispositif de reprise selon l'une des revendications 1 à 8, **caractérisé en ce que** la chambre de reprise (24) est placée dans un boîtier (23) de forme parallélépipédique et est fermée sur son côté supérieur tourné vers le jet d'eau (26) à haute pression par un couvercle (27) du boîtier (23).

10. Dispositif de reprise selon l'une des revendications 1 à 9, **caractérisé en ce qu'**une chambre de sécurité (25) est disposée en aval de la chambre de reprise (24) dans la direction du jet d'eau (26) à haute pression.

11. Dispositif de reprise selon la revendication 10, **caractérisé en ce qu'**une deuxième couche fixe de reprise (35) en un deuxième matériau résistant aux hautes pressions est disposée dans la chambre de sécurité (25).

12. Dispositif de reprise selon la revendication 11, **caractérisé en ce que** la deuxième couche de reprise (35) comporte plusieurs couches (35a,b) en le deuxième matériau résistant aux hautes pressions, disposées les unes au-dessus des autres.

13. Dispositif de reprise selon la revendication 12, **caractérisé en ce que** chacune des couches (35a,b) est constituée de barreaux (36) en le deuxième matériau résistant aux hautes pressions, disposés les uns à côté des autres et parallèlement dans un plan.

14. Dispositif de reprise selon la revendication 13, **caractérisé en ce que** les barreaux (36) de couches (35a, b) successives sont orientés perpendiculairement les uns aux autres.

15. Dispositif de reprise selon l'une des revendications 11 à 14, **caractérisé en ce que** le deuxième matériau résistant aux hautes pressions est identique au premier matériau résistant aux hautes pressions.

16. Dispositif de reprise selon l'une des revendications 10 à 15, **caractérisé en ce que** la chambre de reprise (24) et la chambre de sécurité (25) sont séparées l'une de l'autre par une paroi de séparation (28), **en ce que** la chambre de sécurité (25) présente des ouvertures (32) et **en ce qu'**un détecteur d'humidité (29) qui détecte l'eau qui sort des ouvertures (32) de la chambre de sécurité (25) est associé aux ouvertures (32).

17. Dispositif de reprise selon l'une des revendications 1 à 16, **caractérisé en ce que** le détecteur (29, 38) est raccordé à un dispositif (31) de traitement de signaux qui délivre un signal de commande de l'outil (18) à jet d'eau sur une sortie de signal (37).

18. Procédé d'utilisation d'un dispositif de reprise (22) selon l'une des revendications 1 à 17, **caractérisé en ce que** la première incidence du jet d'eau (26) à haute pression sur le dispositif de reprise (22) est détectée et **en ce qu'**un signal approprié est utilisé pour commander l'utilisation de l'outil (18) à jet d'eau.

19. Procédé d'utilisation d'un dispositif de reprise (22) selon l'une des revendications 1 à 17, **caractérisé en ce qu'**une défaillance du dispositif de reprise (22) est détectée et **en ce qu'**un signal approprié est utilisé pour interrompre l'utilisation de l'outil (18) à jet d'eau.
